# EUROPÄISCHE PATENTSCHRIFT

(11) **EP 1 873 791 B1**
(45) Veröffentlichungstag und Bekanntmachung des Hinweises auf die Patenterteilung: **29.08.2018**
(21) Anmeldenummer: 07010325.4
(22) Anmeldetag: 24.05.2007
(51) Int. Cl.: H01B 11/08, H01B 11/22

(54) **Hybridkabel**
Hybrid cable
Câble hybride

(30) Priorität: 30.06.2006 DE 102006030180
(43) Veröffentlichungstag der Anmeldung: 02.01.2008
(73) Patentinhaber: ROBERT BOSCH GMBH, 70469 Stuttgart (DE)
(72) Erfinder: Seufert, Alexander, 97762 Hammelburg (DE); Krautwald, Peter, 97859 Wiesthal (DE); Taupitz, Tanja, 97737 Gemünden (DE)
(74) Vertreter: Thürer, Andreas

(56) Entgegenhaltungen:
- WO-A1-00/22488
- US-A1- 2003 099 443

## Beschreibung

Die Erfindung befasst sich mit einem Hybridkabel gemäß dem unabhängigen Anspruch. Unter Hybridkabel im Sinne der Erfindung wird ein Kabel verstanden, welches sowohl zur Übertragung nachrichtentechnischer Signale, als auch zur Übertragung von Energie dient.

Hybridkabel, welche unterschiedliche Übertragungsmedien verwenden, beispielsweise Lichtwellenleiter und Kupfer, als auch Hybridkabel zur Übertragung unterschiedlichster elektrischer Spannungen sind bekannt.

Die Gebrauchsmusterschrift DE 20 2005 008 731 U1 beispielsweise zeigt ein Hybridkabel. Es umfasst abgeschirmte elektrische Leiter im Kabelkern zur Energieversorgung und am äußeren Umfang der Schirmung angeordnete Steuersignalleitungen sowie zusätzlich einen Lichtwellenleiter. Die unterschiedlichen Gruppen von Signalleitungen und Energieversorgungsleitungen sind räumlich voneinander getrennt. Soll nun eine der zur Energieversorgung verwendeten Leitungen zur Signalübertragung verwendet werden oder eine der Signalleitungen zur Energieübertragung, so ergeben sich Störeinflüsse zwischen den gegenseitig nicht elektrisch abgeschirmten Leitungen. Die in der Regel von starken elektrischen Feldern umgebenen Energie führenden Leitungen können zur Verfälschung von elektrischen Signalen führen oder bei einem Kurzschluss zwischen den Leitungen sogar zur Zerstörung des angeschlossenen Gerätes.

WO 00/22488 zeigt ein Flugzeugdatenmanagementsystem, in welchem ein Hybridkabel zur Bereitstellung von Audio-, Video- und Telephoniedaten an Flugzeugsitzen mit einer Hochgeschwindigkeitsdatenübertragung gezeigt ist.

Der Erfindung liegt die Aufgabe zugrunde ein Hybridkabel für elektrische Antriebe derart zu gestalten, dass eine bestmögliche Abschirmung zwischen Energieversorgungs- und Signalleitungen realisierbar ist und wobei ein Schutz der angeschlossenen Peripherie bei einem Kurzschluss gewährleistet ist.

Die Erfindung löst diese Aufgabe mittels eines Hybridkabelzur Realisierung einer Zwischenkreisverdrahtung eines elektrischen Antriebes nach Anspruch 1.

Vorteilhafte weitere Ausgestaltungen der vorliegenden Erfindung sind in den abhängigen Patentansprüchen dargelegt.

Man erhält durch die Erfindung ein Hybridkabel zur Realisierung der Zwischenkreisverdrahtung eines elektrischen Antriebes und zur Herstellung einer Signalverbindung zwischen Steuerung und Antrieb, beispielsweise zur Realisierung einer Führungskommunikation. Der Vorteil der Anordnung liegt zum einen darin, dass anstelle zweier verschiedener Kabel, nämlich eines Kabels zur Energieversorgung und eines Kabels zur Signalversorgung, nun ein einziges Kabel verwendet werden kann. Dies spart Verdrahtungsaufwand und Kosten ein. Die erfindungsgemäße Schirmung bewirkt eine nachträgliche elektrische Abkopplungsmöglichkeit zwischen Niederspannungsleitungen und Energieversorgungsleitungen. Die Zusatzleitungen sind aufgrund der Existenz der Schirmleiter zwischen Niederspannungsleitungen und Energieleitungen auch mechanisch voneinander beabstandet, so dass sowohl ein Kurzschluss zwischen Zusatzleiter und Energieleiter als auch eine gegenseitige Beeinflussung durch elektrische und/oder magnetische Felder weitestgehend ausgeschlossen werden kann. Mögliche Betriebsstörungen der angeschlossenen Peripherie werden damit minimiert und Verdrahtungskosten gesenkt. Die Erfindung liefert außerdem eine gewisse Redundanz bezüglich der Verdrahtung. Diese Redundanz ermöglicht die nachträgliche Verdrahtung eines Antriebs und eine nachträgliche Abschirmung der neu verdrahteten und ein elektrisches Signal führenden Leitungen. Ein mit dem erfindungsgemäßen Hybridkabel verdrahtetes Antriebssystem kann somit sehr flexibel gehandhabt werden.

Werden die Querschnitte der Schirmleiter erhöht und deren Isolierstärken verringert, so verbessert sich die Abschirmung aufgrund eines erhöhten Kupferfüllfaktors. Werden die Schirmleiter durch eine Vielzahl von Leitern mit geringem Querschnitt ersetzt, so wird der Kupferfüllfaktor im Leitungsquerschnitt ebenfalls höher und damit die Abschirmung ebenfalls verbessert.

Der Signalleiter dient zur Führung von Feldbussignalen. Die Erfindung vermeidet eine Störung der Feldbussignale (Soll- und Istwertübertragung für den Antrieb) und erhöht damit die Betriebssicherheit.

Der Energieleiter dient zur Führung einer Zwischenkreisspannung. Insbesondere bei einer Zwischenkreisspannung, bei der es sich in der Regel um eine Gleichspannung handelt, treten starke statische elektrische Felder auf, welche die anderen Signale stören könnten. Ein Kurzschluss zwischen den Energieleitungen und den zum Beispiel für Steuersignale reservierten Zusatzleitungen, würde die Elektronik der angeschlossenen Peripherie zerstören. Die Erfindung beugt einer solchen Zerstörung durch Vermeidung eines Kurzschlusses wie bereits weiter oben erläutert vor.

Ganz besonders bevorzugt umfasst der Zusatzleiter mehrere Adern zur Führung von Niederspannungen. Es können somit zusätzlich zu den Signalleitungen weitere Steuer- und Regelsignale übertragen werden, wobei diese optimal gegenüber den von den Energieleitungen herrührenden elektrischen Feldern abkoppelbar sind.

Weiter bevorzugt sind alle Leiter von einem Außenmantel umgeben. Dieser Außenmantel hält das Kabel mechanisch zusammen und dient gleichzeitig als Isolation und Schutz.

Vorzugsweise ist an einem Ende des Kabels ein Steckverbinder (Stecker/Buchse) angeordnet. Das Kabel lässt sich somit lösbar mit dem Antriebsregler und/oder der Peripherie verbinden. Die elektrische Verbindung zwischen den Abschirmungen und den Schirmleitern kann entweder mittels des Steckverbinders durch eine entsprechende Verdrahtung im Steckverbinder selbst realisiert werden, oder auf einer Leiterplatte der angeschlossenen Peripherie.

Die Erfindung umfasst ebenfalls einen elektrischen Antrieb mit erfindungsgemäßem Hybridkabel zur Versorgung des Antriebes mit elektrischer Energie und zur Führungskommunikation, wobei der äußere und innere Schirm und die Erdleitungen auf gleichem elektrischen Potential liegen, so dass eine elektrische Abschirmung der Energieleiter gegenüber der Zusatzleiter bewirkt wird. Der Antrieb lässt sich einfach verdrahten, so dass Energieversorgung und Führungskommunikation gewährleistet und eine Betriebsbereitschaft schnell hergestellt ist. Zusätzlich sind die elektrische Schaltkreise des Antriebs gegen Überspannungen geschützt. Eine nachträgliche Verdrahtung und elektrische Abschirmung, z.B. bei Anschluss einer Feedbackeinheit, ist jederzeit möglich.

**Bezugszeichenliste:**

| | |
|---|---|
| 1 | Zwischenkreisadern |
| 2 | Schirmleiter |
| 3 | Zusatzleiter |
| 4 | Signalleiter |
| 5 | Innere Schirmung |
| 6 | Äußere Schirmung |
| 7 | Außenmantel |
| 8 | Hybridkabel |
| 9 | Potentialleiter |

Figur 1 zeigt ein erfindungsgemäßes Hybridkabel 8 im Querschnitt. Im Detail sind gezeigt ein Außenmantel 7, eine äußere Schirmung 6, Energieleiter 1, Schirmleiter 2, Zusatzleiter 3, eine innere Schirmung 5 und Signalleitungen 4.

Das erfindungsgemäße Hybridkabel 8 ist ähnlich wie ein Koaxialkabel aufgebaut. Der innere Leiter besteht in diesem Falle aus mehreren Signalleitungen 4, welche von einer inneren Abschirmung 5 umgeben sind. Zwischen dieser inneren Abschirmung 5 und der äußeren Abschirmung 6 sind entlang des äußeren Umfangs der inneren Abschirmung 4 weitere Leiter 1, 2,3 verteilt angeordnet. Diese Leiter 1,2,3 dienen zum einen der Energieübertragung, d.h. zum Betrieb eines mittels des Hybridkabels 8 mit einer Energieversorgung angeschlossenen elektrischen Gerätes, als auch zur Übertragung von Niederspannung (Beispielsweise Steuersignale) mittels der Zusatzleitungen 3. Die zwischen den Energieversorgungsleitungen 1 und Niederspannungsadern 3 angeordneten Schirmleiter 2 dienen zur mechanischen Beabstandung und elektrischen Abschirmung der Energieleitungen 1 gegenüber der Niederspannungsadern 3. Die mechanische Beabstandung ist aufgrund der Abmessungen der Schirmleiter gewährleistet, welche den radialen Zwischenraum zwischen innerer und äußerer Abschirmung im wesentlichen vollständig ausfüllen. Im Falle eines Kabelbruches der Energieleitungen 1 ist somit ein Kurzschluss zwischen der Energieleitung 1 und einer Zusatzleitung 3 schon alleine aufgrund der Existent der Schirmleiter 2 ausgeschlossen. Legt man die Erdleitungen 2 auf ein gleiches elektrisches Potential wie die Abschirmungen 4, 5, vorzugsweise 0 Volt oder Masse, so finden die von den Energieleitungen 1 ausgehenden elektrischen Feldlinien ihren Endpunkt am Schirmleiter 2 und an den umliegenden Abschirmungen 4, 5. Die Zusatzleitungen sind daher dem von den Energieleitungen 1 ausgehenden elektrischen Feldern nicht mehr ausgesetzt. Eine gegenseitige elektrische Beeinflussung wird weitestgehend vermieden. Erhöht man die Kupferdichte mit Erdpotential zwischen dem Energieleiter 1 und den Zusatzleitern 3, beispielsweise durch Reduzierung des Isolierwandstärke und/oder durch vergrößerten Querschnitt des Schirmleiters 2, so wird der Abschirmeffekt verbessert. Auch könnte man einen einzigen Schirmleiter 2 durch mehrere Schirmleiter 2 kleineren Leitungsquerschnitts ersetzen.

In der erfindungsgemäßen Anwendung dient der Signalleiter 4 zur Führung von Feldbussignalen und der Energieleiter 1 zur Führung der Zwischenkreisgleichspannung zur Versorgung eines Antriebsreglers mit elektrischer Energie. Die Zusatzleiter 3 dienen zusätzlich zur Führung von Niederspannungen (z.B. Feedbacksignale). Es können somit zusätzlich zu den Signalleitungen 4 weitere Steuer- und Regelsignale übertragen werden, wobei diese mittels der Schirmleiter 2 optimal gegenüber den von den Energieleitungen 1 herrührenden elektrischen Feldern abkoppelbar sind. Der Außenmantel 7 verfestigt das Kabel mechanisch und dient gleichzeitig als Isolation und Schutz. Das erfindungsgemäße Hybridkabel 8 umfasst zumindest an einem Ende des Kabels einen Steckverbinder (Stecker oder Buchse) zum Anschluss an den Antriebsregler. Die Potentiale der Schirmleiter 2 und der Abschirmungen werden in der Regel auf einer Platine des Antriebsreglers hergestellt. Auch innerhalb der Steckverbindung könnten die Potentiale zusammengeführt werden.

Figur 2 zeigt den erfindungsgemäßen Effekt am in Figur 1 gezeigten Kabel. Die Erfindung bewirkt die Ausbildung von Potentiallinien 9, welche zur verbesserten Abschirmung führen.

## Patentansprüche

1. Hybridkabel zur Realisierung einer Zwischenkreisverdrahtung eines elektrischen Antriebes, mit
zumindest einem Signalleiter (4) zur Führung von Feldbussignalen,
Energieleitern (1) zur Führung einer Zwischenkreisspannung zur Versorgung des Antriebes mit elektrischer Energie,
zumindest einem Zusatzleiter (3) zur Führung von Niederspannungen für Steuer- und Regelsignale des elektrischen Antriebes,
wobei der Signalleiter (4) ein elektrischer Leiter ist, der von einem inneren elektrischen Schirm (5) umfasst ist und die Energieleiter (1) und der zumindest eine Zusatzleiter (3) am Umfang der inneren elektrischen Schirmung (5) angeordnet sind, wobei Energieleiter (1) und Zusatzleiter (3) von einem äusseren elektrischen Schirm (6) umgeben sind,
**dadurch gekennzeichnet, dass** zwischen äusserem und inneren Schirm (5,6) zumindest zwei Schirmleiter (2) angeordnet sind, welche mindestens einen elektrischen Leiter aufweisen, der dafür konfiguriert ist der zumindest zwei Schirmleiter (2) auf das gleiche elektrische Potential wie den inneren und äusseren elektrischen Schirm (5, 6) zu legen, um eine elektrische Abschirmung und eine mechanische Beabstandung zwischen Energieleitern (1) und dem zumindest einen Zusatzleiter (3) zu realisieren.

2. Hybridkabel nach Anspruch 1, wobei die zumindest zwei Schirmleiter (2) jeweils als den elektrischen Leiter einen elektrischen Leiter oder eine Vielzahl von elektrischen Leitern aufweisen.

3. Hybridkabel nach einem der vorhergehenden Ansprüche, wobei die zumindest zwei Schirmleiter (2) jeweils als den elektrischen Leiter einen Kupferleiter oder eine Vielzahl von Kupferleitern aufweisen.

4. Hybridkabel nach einem der vorhergehenden Ansprüche, wobei der Zusatzleiter (3) mehrere Adern zur Führung von Niederspannungen umfasst.

5. Hybridkabel nach einem der vorhergehenden Ansprüche, wobei alle Leiter (1, 2, 3, 4) von einem gemeinsamen Aussenmantel (7) umgeben sind.

6. Hybridkabel nach einem der vorhergehenden Ansprüche, wobei an einem Ende des Kabels (8) ein Steckverbinder oder eine Leiterplatte angeordnet ist, mit welchen die elektrische Verbindung zwischen den zumindest zwei Schirmleitern (2) und dem inneren und äusseren elektrischen Schirm (5, 6) realisiert ist.

7. Elektrischer Antrieb mit Hybridkabel (8) nach einem der vorhergehenden Ansprüche zur Versorgung des Antriebes mit elektrischer Energie und zur Führungskommunikation.

## Claims

1. Hybrid cable for realizing an intermediate circuit wiring arrangement of an electric drive, having at least one signal conductor (4) for carrying field bus signals,
energy conductors (1) for carrying an intermediate circuit voltage for supplying electrical energy to the drive,
at least one auxiliary conductor (3) for carrying low voltages for open-loop and closed-loop control signals of the electric drive,
wherein the signal conductor (4) is an electrical conductor which is enclosed by an inner electrical shield (5), and the energy conductors (1) and the at least one auxiliary conductor (3) are arranged on the circumference of the inner electrical shielding (5), wherein energy conductors (1) and auxiliary conductors (3) are surrounded by an outer electrical shield (6),
**characterized in that** at least two shielding conductors (2) are arranged between the outer and the inner shield (5, 6), which at least two shielding conductors have at least one electrical conductor which is designed to connect the at least two shielding conductors (2) to the same electrical potential as the inner and the outer electrical shield (5, 6) in order to realize electrical shielding and mechanical spacing between energy conductors (1) and the at least one auxiliary conductor (3) .

2. Hybrid cable according to Claim 1, wherein the at least two shielding conductors (2) each have an electrical conductor or a large number of electrical conductors as the electrical conductor.

3. Hybrid cable according to either of the preceding claims, wherein the at least two shielding conductors (2) each have a copper conductor or a large number of copper conductors as the electrical conductor.

4. Hybrid cable according to one of the preceding claims, wherein the auxiliary conductor (3) comprises a plurality of cores for carrying low voltages.

5. Hybrid cable according to one of the preceding claims, wherein all of the conductors (1, 2, 3, 4) are surrounded by a common outer sheath (7).

6. Hybrid cable according to one of the preceding claims, wherein a plug-in connector or a printed circuit board is arranged at one end of the cable (8), the electrical connection between the at least two shielding conductors (2) and the inner and the outer electrical shield (5, 6) being realized by the said plug-in connector or printed circuit board.

7. Electric drive comprising a hybrid cable (8) according to one of the preceding claims for supplying electrical energy to the drive and for management communication.

## Revendications

1. Câble hybride pour la réalisation d'un câblage de circuit intermédiaire d'un entraînement électrique, avec
au moins un conducteur de signalisation (4) pour le transport de signaux de bus local,
des conducteurs d'énergie (1) pour le transport d'une tension de circuit intermédiaire pour l'alimentation de l'entraînement en énergie électrique,
au moins un conducteur supplémentaire (3) pour le transport de basses tensions pour les signaux de commande et de régulation de l'entraînement électrique,
dans lequel le conducteur de signalisation (4) est un câble électrique, qui est entouré par un blindage électrique intérieur (5) et les conducteurs d'énergie (1) et ledit au moins conducteur supplémentaire (3) sont disposés à la périphérie du blindage électrique intérieur (5), dans lequel les conducteurs d'énergie (1) et le conducteur supplémentaire (3) sont entourés par un blindage électrique extérieur (6),
**caractérisé en ce qu'**au moins deux conducteurs blindés (2) sont disposés entre le blindage extérieur et le blindage intérieur (5, 6), et présentent au moins un conducteur électrique, qui est configuré pour porter lesdits au moins deux conducteurs blindés (2) au même potentiel électrique que le blindage électrique intérieur et extérieur (5, 6), afin de réaliser un blindage électrique et un écartement mécanique entre les conducteurs d'énergie (1) et ledit au moins un conducteur supplémentaire (3).

2. Câble hybride selon la revendication 1, dans lequel lesdits au moins deux conducteurs blindés (2) présentent respectivement comme conducteur électrique un conducteur électrique ou une multiplicité de conducteurs électriques.

3. Câble hybride selon l'une quelconque des revendications précédentes, dans lequel lesdits au moins deux conducteurs blindés (2) présentent respectivement comme conducteur électrique un conducteur en cuivre ou une multiplicité de conducteurs en cuivre.

4. Câble hybride selon l'une quelconque des revendications précédentes, dans lequel le conducteur supplémentaire (3) comprend plusieurs fils pour transporter des basses tensions.

5. Câble hybride selon l'une quelconque des revendications précédentes, dans lequel tous les conducteurs (1, 2, 3, 4) sont entourés par une gaine extérieure commune (7).

6. Câble hybride selon l'une quelconque des revendications précédentes, dans lequel un connecteur à fiche ou une plaquette de circuits imprimés est disposé(e) à une extrémité du câble (8), avec lesquels la liaison électrique entre lesdits au moins deux conducteurs blindés (2) et le blindage électrique intérieur et extérieur (5, 6) est réalisée.

7. Entraînement électrique avec un câble hybride (8) selon l'une quelconque des revendications précédentes pour l'alimentation de l'entraînement en énergie électrique et pour la communication de guidage.
